# FASCICULE DE BREVET EUROPEEN

(11) **EP 0 474 319 B1**
(45) Date de publication et mention de la délivrance du brevet: **11.01.1995**
(21) Numéro de dépôt: 91202667.1
(22) Date de dépôt: 27.06.1989
(51) Int. Cl.: A45D 40/26

(54) **Ensemble applicateur destiné au maquillage des cils comportant un pain de mascara et un élément de distribution humidifié**
Auftragseinheit zum Schminken von Augenwimpern mit einer Mascaramasse und einem befeuchteten Spenderelement
Applicator unit for eyelash make-up comprising a mascara cake and a humified dispensing element

(30) Priorité: 30.06.1988 FR 8808814
(43) Date de publication de la demande: 11.03.1992
(62) Demande divisionnaire de: 89401826.6
(73) Titulaire: L'OREAL, 75008 Paris (FR)
(72) Inventeur: Gueret, Jean-Louis, F-75018 Paris (FR)
(74) Mandataire: Peuscet, Jacques

(56) Documents cités:
- EP-A- 0 237 487
- EP-A- 0 248 345
- EP-A- 0 263 329
- US-A- 2 193 509

## Description

La présente invention concerne un ensemble applicateur destiné au maquillage des cils comportant un pain de mascara et un élément de distribution.

On connait, d'après EP-A-0 263 329, un ensemble applicateur de cosmétique du genre de ceux qui comportent un pain de cosmétique et un élément de distribution, l'ensemble ayant la forme d'un stylo qui comporte deux parties : un corps tubulaire et un capuchon qui vient se fixer sur ledit corps tubulaire, l'une des parties contenant un pain de cosmétique et l'autre partie portant un élément de distribution, ledit élément de distribution pouvant être humecté, le corps tubulaire contenant un pain de mascara solide au moins partiellement évidé par un évidement dans lequel pénètre l'élément de distribution, pour son chargement, l'ensemble applicateur comportant, en outre, un réservoir qui contient un liquide servant à humecter l'élément de distribution.

Selon ce document, le capuchon porte l'élément de distribution et contient le réservoir de liquide. Il en résulte que ce capuchon est relativement lourd et encombrant, en raison de la présence du réservoir liquide, ce qui rend la manipulation de ce capuchon plus difficile pour l'opération de maquillage. En outre, l'élément de distribution doit être réalisé en une matière poreuse pour pouvoir s'imprégner du liquide placé derrière lui, dans le réservoir.

L'invention a pour but, surtout, de fournir un ensemble applicateur du genre défini précédemment dont le capuchon soit léger et peu encombrant et dont l'élément de distribution peut être réalisé en une matière qui n'est pas nécessairement poreuse. Il est souhaitable en outre que l'ensemble applicateur soit d'une fabrication simple et économique.

Selon l'invention, un ensemble applicateur du genre défini précédemment, est caractérisé par le fait que l'évidement du pain de mascara est tronconique ou cylindrique et que le réservoir et l'élément de distribution sont associés de façon que l'élément de distribution plonge dans le réservoir quand le capuchon est fixé sur le corps tubulaire et que le corps tubulaire contient à la fois le pain de mascara et le réservoir de liquide.

La formule du mascara peut comporter, en plus de la cire et des colorants habituellement utilisés, des microcapsules dont les parois résistent à la température de coulée du mascara et protègent des agents cosmétiquement actifs comme des renforçateurs, des agents hydratants, lubrifiants, brillants et gainants. Ces microcapsules éclatent lors du contact de l'élément de distribution sur la surface du pain solidifié, libérant les agents cosmétiquement actifs qu'elles contiennent. De plus, dans certains cas, les microcapsules brisées peuvent contribuer au délitage du pain même sans apport d'un nouvel agent extérieur.

Le réservoir contient un agent liquide de délitage du produit, qui constitue le pain de mascara tel que, par exemple, de l'eau ou du sérum physiologique. Cet agent peut être, éventuellement, mélangé à au moins un agent cosmétiquement actif tel que renforçateur, embellisseur, gainant, lubrifiant, brillantant, ou catalyseur de l'action d'agents contenus dans les microcapsules du pain. Le liquide contenu dans le réservoir est, de préférence, légèrement gélifié par un agent gélifiant tel que par exemple, la carboxyméthylcellulose, pour l'empêcher de couler trop librement hors du réservoir.

Dans une première variante, le réservoir peut être disposé au voisinage du fond du corps tubulaire et le pain de mascara au voisinage de la fixation du capuchon sur le corps tubulaire, le pain de mascara étant évidé sur toute sa longueur. L'évidement du pain de mascara a, dans ce cas, de préférence, une forme cylindrique. Le corps tubulaire de l'applicateur est alors, de préférence, formé de deux parties séparables ; l'une des parties séparables constitue le réservoir, tandis que l'autre partie contient le pain de mascara et constitue une recharge.

Dans une deuxième variante, le pain de mascara peut être disposé au fond du corps tubulaire, le fond du corps tubulaire étant alors muni d'une ouverture, et le réservoir étant disposé au voisinage du dispositif de fixation du capuchon au corps tubulaire. Dans ce cas, le pain de mascara est, de préférence, contenu dans une cupule munie d'un couvercle, la cupule étant montée de façon que le couvercle soit disposé à l'extérieur du corps tubulaire. L'évidement du pain a alors, de préférence, une forme conique.

Dans le cas de ces deux variantes, le réservoir est, de préférence, muni de lèvres d'essorage du côté où s'opèrent l'entrée et la sortie de l'élément de distribution.

Les ensembles applicateurs selon ce mode de réalisation fonctionnent de la façon décrite ci-après. En position fermée, l'élément de distribution trempe dans le réservoir. L'utilisatrice ouvre l'applicateur et sort l'élément de distribution : celui-ci est essoré à l'aide des lèvres d'essorage à la sortie du réservoir. Lorsque le pain de mascara est situé à la sortie du corps tubulaire, l'utilisatrice charge la brosse par un mouvement de rotation et/ou de va-et-vient à l'intérieur du pain de mascara. Si le pain de mascara est situé au fond du corps tubulaire, l'utilisatrice ouvre le couvercle formant le fond du corps tubulaire et vient charger la brosse en la tournant dans l'évidement du pain. L'utilisatrice peut, éventuellement, réhumidifier la brosse, si elle le juge utile. Lorsque l'utilisatrice estime que la charge de l'élément de distribution en mascara est convenable, elle procède au maquillage. A la fin de l'opération, l'utilisatrice referme l'ensemble applicateur et l'élément de distribution vient à nouveau tremper dans le réservoir.

La description d'exemples de réalisation de l'invention, donnée ci-dessous, à titre non limitatif et purement illustratif, en se référant au dessin annexé, permettra de mieux comprendre l'invention.

Sur le dessin :
- la figure 1 représente, en section longitudinale, une première version d'un mode de réalisation de l'invention ;
- la figure 2 représente, en section longitudinale, une seconde version du mode de réalisation de l'invention ;
- la figure 3, enfin, est une vue en perspective éclatée du dispositif de la figure 2.

La figure 1 représente une première version d'un applicateur selon un mode de réalisation de l'invention. L'applicateur représenté comporte, d'une part, un capuchon 402 portant une brosse 403 au bout d'une tige 431, et, d'autre part, un corps tubulaire 401. Ce dernier est constitué de deux parties cylindriques ayant le même diamètre externe, d'une part, une partie réservoir 404 fermée à une extrémité 410 et délimitée par une paroi latérale 411, cette partie contenant le liquide servant à humecter la brosse et une bille 412, et, d'autre part, une partie 405, de préférence transparente, contenant un pain de mascara 407 ayant la forme d'un anneau cylindrique entourant un évidement cylindrique axial 471. Le pain de mascara a en section transversale, un diamètre extérieur légèrement inférieur au diamètre intérieur de la partie tubulaire 405 et il est fixé, par exemple par collage, à la paroi interne de la partie tubulaire 405. Le capuchon 402 se fixe, à l'aide d'un dispositif d'encliquetage 451, sur cette partie tubulaire 405. A l'extrémité opposée au dispositif d'encliquetage 451, la partie tubulaire 405 porte un pas de vis interne 452. Les parties tubulaires 404 et 405 sont fixées l'une à l'autre à l'aide d'un système comportant une bague 408 et un joint en substance élastomère 409. La bague 408 est un anneau cylindrique ; elle comporte à une extrémité un pas de vis externe 482 correspondant au pas de vis interne 452 de la partie tubulaire 405. Un épaulement annulaire externe 481 est situé derrière le pas de vis et a un diamètre extérieur égal au diamètre externe de la partie tubulaire 405 au niveau du pas de vis interne 452. A l'extrémité 483 opposée au filetage 452, la paroi extérieure de la bague 408 est cylindrique. Entre la paroi latérale 411 du réservoir 404 et l'extrémité cylindrique 483 de la bague 408 est interposé le joint d'étanchéité annulaire 409 ; ce joint porte, à son extrémité située du côté du réservoir 404, une lèvre d'essorage annulaire 491 perpendiculaire à la paroi 411 du réservoir.

L'ensemble applicateur de la figure 1 fonctionne de la façon décrite ci-dessous.

L'utilisatrice ouvre l'applicateur en désengageant le dispositif d'encliquetage 451 de la partie tubulaire 405 contenant le pain de mascara 407. L'utilisatrice sort la brosse 403 qui est au bout de la tige 431. Dans le mouvement de sortie, la brosse 403 traverse la lèvre d'essorage annulaire 491 ; le surplus de liquide prélevé sur la brosse est ainsi essoré. Puis la brosse traverse la bague 408 et arrive au niveau du pain de mascara 407 qui a la forme d'un cylindre creux. Par un mouvement de va-et-vient et éventuellement de rotation, l'utilisatrice charge sa brosse en mascara, selon son désir. Lorsqu'elle a obtenu la charge désirée, elle procède au maquillage des cils. Elle referme ensuite l'ensemble applicateur, la brosse 403 revenant plonger dans la partie formant réservoir 404.

Si l'utilisatrice désire changer le pain de mascara 407, soit que celui-ci soit usé, soit qu'elle désire utiliser un pain d'une autre couleur, elle dévisse la partie tubulaire 405 de la bague 408 et désengage le dispositif d'encliquetage 451 du capuchon 402 ; elle met en place une recharge constituée par une partie tubulaire 405 contenant un pain de mascara 407 en la vissant sur la bague 408 puis refixe le capuchon.

Les figures 2 et 3 représentent une seconde version d'un ensemble applicateur selon l'invention. L'ensemble applicateur représenté comporte un capuchon 502 sur lequel est emmanchée à force une tige 531 portant un élément de distribution 503 constitué par un cône souple, dit "plume", en matériau élastique floqué, c'est-à-dire sur lequel on a déposé, par collage par exemple, des fibres textiles. L'ensemble applicateur comporte également un corps tubulaire 501 ayant une paroi latérale 511 cylindrique. Le corps tubulaire 501 contient un réservoir 504 et une cupule 506 renfermant un pain de mascara 507 ; le corps tubulaire 501 est ouvert à ses deux extrémités. Le réservoir 504 comporte un fond 541 et une paroi latérale cylindrique 543 ayant, en section transversale, des dimensions légèrement plus faibles que celles du corps tubulaire 501 de façon à pouvoir être introduit dans celui-ci ; il est ouvert à son extrémité située du côté du capuchon lorsque l'applicateur est en position fermée. Le réservoir 504 est maintenu par un système de bague 508 et de joint élastique 509 identique à celui décrit dans le cas de l'applicateur de la figure 1 : la bague 508 comporte à une extrémité un filetage externe 582, qui correspond à un pas de vis 522 du capuchon 502 ; l'autre extrémité a la forme d'un cylindre lisse 581. Autour de cette partie cylindrique lisse 581 est disposé le joint annulaire 509 en matériau élastique, ledit joint comportant, à une extrémité située près du réservoir 504 une lèvre annulaire d'essorage 591 perpendiculaire à la paroi 511 du réservoir. Le fond du corps tubulaire 501, à l'extrémité opposée au capuchon lorsque l'applicateur est en position fermée, présente une ouverture 510. Par cette ouverture est montée une cupule 506 contenant le pain de mascara 507. La cupule 506 comporte un fond 561 situé au voisinage du fond 543 du réservoir 504 et un couvercle 562 fixé à la cupule par une charnière-film. La paroi latérale 563 de la cupule est munie d'un bossage 564 qui correspond à une fente 514 de la paroi latérale 511 du corps tubulaire 501. Le pain de mascara 507 est percé d'un évidement conique 571 dont la pointe est située au voisinage du fond de la cupule.

L'ensemble applicateur selon la présente demande fonctionne de la façon décrite ci-dessous.

L'utilisatrice dévisse l'applicateur et sort la "plume" 503. Sur son trajet, la "plume" 503 est essorée par la lèvre 591 qui élimine le surplus de liquide. L'utilisatrice ouvre le couvercle 562 de la cupule 506 et frotte la "plume" 503 par rotation dans le trou conique 571 du pain mascara 507 jusqu'à ce que la charge de mascara désirée soit déposée sur la brosse 503. Elle peut si nécessaire tremper à nouveau la "plume" 503 dans le réservoir 504. L'action combinée du bossage 564 et de la fente 514 de la paroi latérale 511 empêche la rotation de la cupule 506 dans le corps tubulaire 501 pendant l'opération de charge de la "plume" 503. L'opération de maquillage terminée, l'utilisatrice referme l'applicateur en vissant le capuchon 502 sur le corps tubulaire 501, la "plume" 503 venant tremper à nouveau dans le réservoir 504. Elle referme également le couvercle 562.

Lorsque l'utilisatrice désire changer le pain de mascara 507 soit que ce dernier soit usé, soit qu'elle désire changer de couleur, elle retire la cupule 506 contenant le pain de mascara 507 munie de son couvercle 562 en désengageant le bossage 564 de la fente 514 de la paroi latérale 511. Elle introduit ensuite une recharge identique.

## Revendications

1. Ensemble applicateur de cosmétique comportant un pain de cosmétique (407, 507) et un élément de distribution (403, 503), l'ensemble ayant la forme d'un stylo qui comporte deux parties : un corps tubulaire (401, 501) et un capuchon (402, 502) qui vient se fixer sur ledit corps tubulaire, le capuchon portant un élément de distribution (403, 503) pouvant être humecté, et le corps tubulaire (401, 501) contenant un pain de mascara solide (407, 507) au moins partiellement évidé par un évidement (471, 571) dans lequel pénètre l'élément de distribution (403, 503), pour son chargement, l'ensemble applicateur comportant, en outre, un réservoir (404, 504) qui contient un liquide servant à humecter l'élément de distribution, caractérisé par le fait que l'évidement (471, 571) est de forme conique ou cylindrique, que le réservoir (404, 504) et l'élément de distribution (403, 503) sont associés de façon que l'élément de distribution plonge dans le réservoir quand le capuchon (402, 502) est fixé sur le corps tubulaire (401, 501) et que le corps tubulaire contient à la fois le pain de mascara (407, 507) et le réservoir (404, 504) de liquide.

2. Ensemble applicateur selon la revendication 1, caractérisé par le fait que le pain de mascara (407, 507) comporte, en plus de la cire et des colorants, des microcapsules dont les parois résistent à la température de coulée du mascara et protègent des agents cosmétiquement actifs.

3. Ensemble applicateur selon les revendications 1 ou 2, caractérisé par le fait que le liquide servant à humidifier l'élément de distribution est de l'eau ou du sérum physiologique mélangé à au moins un agent cosmétiquement actif.

4. Ensemble applicateur selon la revendication 3, caractérisé par le fait que l'agent cosmétiquement actif est un agent gélifiant.

5. Ensemble applicateur selon l'une des revendications 1 à 4, caractérisé par le fait que le réservoir (404) est disposé au voisinage du fond du corps tubulaire (401) et le pain de mascara (407) au voisinage du dispositif de solidarisation du capuchon (402) sur le corps tubulaire, le pain de mascara (407) étant évidé cylindriquement sur toute sa longueur.

6. Ensemble applicateur selon la revendication 5, caractérisé par le fait que le corps tubulaire de l'applicateur est formé de deux parties séparables (404, 405).

7. Ensemble applicateur selon la revendication 6, caractérisé par le fait que l'une (404) des deux parties séparables constitue le réservoir, tandis que l'autre partie (405) contient le pain de mascara et constitue une recharge.

8. Ensemble applicateur selon la revendication 1, caractérisé par le fait que le pain de mascara (507) est disposé au fond du corps tubulaire (501), le fond du corps tubulaire étant muni d'une ouverture (510), et le réservoir (504) étant disposé au voisinage du dispositif de solidarisation du capuchon (502) sur le corps tubulaire (501).

9. Ensemble applicateur selon la revendication 8, caractérisé par le fait que le pain de mascara (507) est contenu dans une cupule (506) munie d'un couvercle (562) disposé à l'extérieur du corps tubulaire (501).

10. Ensemble applicateur selon l'une des revendications 5 à 9, caractérisé par le fait que le réservoir (404, 504) est muni de lèvres d'essorage (491, 591).

## Claims

1. Cosmetics applicator unit comprising a block of cosmetic (407, 507) and a dispensing member (403, 503), the unit being in the form of a fountain pen which comprises two parts: a tubular body (401, 501) and a cap (402, 502) which fits onto the said tubular body, the cap carrying a dispensing member (403, 503) which can be moistened, and the tubular body (401, 501) containing a block of solid mascara (407, 507) which is at least partially hollowed out by a cavity (471, 571) which the dispensing member (403, 503) enters to be loaded, the applicator unit additionally comprising a storage container (404, 504) which contains a liquid used to moisten the dispensing member, characterized in that the cavity (471, 571) is of conical or cylindrical shape; that the storage container (404, 504) and the dispensing member (403, 503) are associated so that the dispensing member is immersed in the storage container when the cap (402, 502) is fitted onto the tubular body (401, 501); and that the tubular body contains both the block of mascara (407, 507) and the storage container (404, 504) for liquid.

2. Applicator unit according to Claim 1, characterized in that the block of mascara (407, 507) comprises, in addition to the wax and the colorants, microcapsules whose walls withstand the flow temperature of the mascara and protect the cosmetically active agents.

3. Applicator unit according to Claim 1 or 2, characterized in that the liquid used to moisten the dispensing member is water or physiological serum mixed with at least one cosmetically active agent.

4. Applicator unit according to Claim 3, characterized in that the cosmetically active agent is a gelling agent.

5. Applicator unit according to one of Claims 1 to 4, characterized in that the storage container (404) is arranged in the vicinity of the bottom of the tubular body (401) and the block of mascara (407) in the vicinity of the device for securing the cap (402) onto the tubular body, the block of mascara (407) being hollowed out cylindrically over its whole length.

6. Applicator unit according to Claim 5, characterized in that the tubular body of the applicator is made up of two separable parts (404, 405).

7. Applicator unit according to Claim 6, characterized in that one (404) of the two separable parts forms the storage container, while the other part (405) contains the block of mascara and forms a refill.

8. Applicator unit according to Claim 1, characterized in that the block of mascara (507) is arranged at the bottom of the tubular body (501), the bottom of the tubular body being provided with an opening (510), and the storage container (504) being arranged in the vicinity of the device for securing the cap (502) onto the tubular body (501).

9. Applicator unit according to Claim 8, characterized in that the block of mascara (507) is contained in a cup (506) provided with a lid (562) arranged outside the tubular body (501).

10. Applicator unit according to one of Claims 5 to 9, characterized in that the storage container (404, 504) is provided with wringing lips (491, 591).

## Patentansprüche

1. Auftragvorrichtung für Kosmetik mit einer kosmetischen Masse (407,507) und einem Spenderelement (403,503), wobei die Vorrichtung die Form eines Füllfederhalters aufweist, der zwei Teile umfaßt: einen röhrenförmigen Körper (401,501) und eine Haube (402,502), die auf dem röhrenförmigen Körper befestigbar ist, wobei die Haube ein Spenderelement (403,503), das befeuchtet werden kann, aufweist und der röhrenförmige Körper (401,501) eine feste Maskaramasse (407,507) beinhaltet, die wenigstens teilweise ausgehöhlt ist durch eine Ausnehmung (471,571), in die das Spenderelement (403,503) zwecks Beladung eindringt, wobei die Auftragvorrichtung außerdem einen Behälter (404,504) umfaßt, der eine Flüssigkeit zur Befeuchtung des Spenderelementes aufweist,
dadurch gekennzeichnet, daß
die Ausnehmung (471,571) eine konische oder zylindrische Form aufweist; der Behälter (404,504) und das Spenderelement (403,503) so miteinander verbunden sind, daß das Spenderelement in den Behälter eintaucht, wenn die Haube (402,502) auf dem röhrenförmigen Körper (401,501) befestigt ist und daß der röhrenförmige Körper zugleich die Maskaramasse (407,507) und den Flüssigkeitsbehälter (404,504) umfaßt.

2. Auftragvorrichtung gemäß Anspruch 1, dadurch gekennzeichnet, daß die Maskaramasse (407,507) außer dem Wachs und den Farbstoffen auch Mikrokapseln umfaßt, deren Wände der Fließtemperatur der Maskara standhalten und welche die kosmetisch aktiven Wirkstoffe schützen.

3. Auftragvorrichtung gemäß Anspruch 1 oder 2, dadurch gekennzeichnet, daß die zur Befeuchtung des Spenderelementes dienende Flüssigkeit Wasser oder physiologisches Serum ist, das mit wenigstens einem kosmetisch aktiven Wirkstoff vermischt ist.

4. Auftragvorrichtung gemäß Anspruch 3, dadurch gekennzeichnet, daß der kosmetisch aktive Wirkstoff ein Geliermittel ist.

5. Auftragvorrichtung gemäß einem der Ansprüche 1 bis 4, dadurch gekennzeichnet, daß der Behälter (404) in der Nähe des Bodens des röhrenförmigen Körpers (401) und die Maskaramasse (407) in der Nähe der Befestigungsvorrichtung der Haube (402) mit dem röhrenförmigen Körper angeordnet sind, wobei die Maskaramasse (407) auf ihrer gesamten Länge zylindrisch ausgehöhlt ist.

6. Auftragvorrichtung gemäß Anspruch 5, dadurch gekennzeichnet, daß der röhrenförmige Körper der Auftragvorrichtung aus zwei trennbaren Teilen (404,405) besteht.

7. Auftragvorrichtung gemäß Anspruch 6, dadurch gekennzeichnet, daß das eine (404) der beiden trennbaren Teile den Behälter bildet, während das andere Teil (405) die Maskaramasse enthält und ein Nachfüllteil darstellt.

8. Auftragvorrichtung gemäß Anspruch 1, dadurch gekennzeichnet, daß die Maskaramasse (507) am Boden des röhrenförmigen Körpers (501) angeordnet ist, wobei der Boden des röhrenförmigen Körpers eine Öffnung (510) aufweist und der Behälter (504) in der Nähe der Befestigungsvorrichtung der Haube (502) mit dem röhrenförmigen Körper (501) angeordnet ist.

9. Auftragvorrichtung gemäß Anspruch 8, dadurch gekennzeichnet, daß die Maskaramasse (507) in einem Becher (506) enthalten ist, der eine außen am röhrenförmigen Körper (501) angeordnete Verschlußkappe (562) aufweist.

10. Auftragvorrichtung gemäß einem der Ansprüche 5 bis 9, dadurch gekennzeichnet, daß der Behälter (404,504) Abstreiflippen (491,591) aufweist.
